# EUROPÄISCHE PATENTSCHRIFT

(11) **EP 2 723 512 B1**
(45) Veröffentlichungstag und Bekanntmachung des Hinweises auf die Patenterteilung: **12.08.2015**
(21) Anmeldenummer: 12723662.8
(22) Anmeldetag: 24.05.2012
(51) Int. Cl.: B21B 28/02

(54) **TREIBROLLENWECHSELANLAGE FÜR TREIBER EINER WALZWERKSANLAGE**
DRIVE ROLLER CHANGING SYSTEM FOR DRIVERS OF A ROLLING MILL SYSTEM
INSTALLATION DE CHANGEMENT DE CYLINDRES D'ENTRAINEMENT POUR SYSTÈMES D'ENTRAÎNEMENT D'UNE INSTALLATION DE LAMINAGE

(30) Priorität: 22.06.2011 AT 9162011
(43) Veröffentlichungstag der Anmeldung: 30.04.2014
(73) Patentinhaber: Primetals Technologies Austria GmbH, 4031 Linz (AT)
(72) Erfinder: SCHIEFER, Jürgen, A-3350 Stadt Haag (AT); FRAUENHUBER, Klaus, A-4020 Linz (AT); MOSER, Friedrich, A-4202 Hellmonsödt (AT)
(74) Vertreter: Metals@Linz
(86) Internationale Anmeldenummer: PCT/EP2012/059692
(87) Internationale Veröffentlichungsnummer: WO 2012/175277

(56) Entgegenhaltungen:
- DE-A1- 4 041 989
- JP-A- 4 009 203
- JP-A- 8 024 916

## Beschreibung

### Gebiet der Technik

Die gegenständliche Erfindung betrifft eine Vorrichtung und ein Verfahren zum Wechsel von Treibrollen von Treibern einer Walzwerksanlage. Der Oberbegriff des Ansprüche 1 basiert auf der JP 4 009 203.

### Stand der Technik

In Treibeinrichtungen, auch Treiber genannt, wird Metallband zwischen einem Paar von Rollen eingespannt, angetrieben beziehungsweise umgelenkt. Treiber kommen typischerweise in Walzstrassen von Walzwerksanlagen, beispielsweise Warmwalzwerksanlagen, zum Einsatz, wo sie vor Walzbandhaspeln der Haspelstationen angeordnet werden, um den Bandzug vor der Haspel mittels zweier Walzen, nämlich der Treibrolle und der Stütztreibrolle, einzustellen. Lenktreiber haben die zusätzliche Aufgabe, seitliche Wanderungen des Walzbandes vor dem Aufhaspeln zu vermindern. Dazu wird beispielsweise die verschwenkbare Treibrolle so angesteuert und gegen die stationäre Stütztreibrolle angestellt, dass durch die Lage der Treibrolle gegenüber der Stütztreibrolle das Walzband einen gewünschten Bandzug und eine gewünschte seitliche Verschiebung erfährt.

Solche Lenktreiber sind beispielsweise aus EP747147B1 oder AT500689B1 bekannt.
In EP747147B1 ist eine Lenktreiber gezeigt, dessen verschwenkbare Treibrolle zwischen zwei Schwingen mittels der beiden Enden der Treibrollenachse gelagert angeordnet ist. Beide Schwingen sind starr mit einer Torsionsfeder eines Rahmens verbunden, die eine Drehachse für die Schwingen bildet.

In AT500689B1 wird ein ähnlicher Lenktreiber offenbart, bei dem die Schwingen jedoch unabhängig voneinander auf einer Drehachse eines Rahmens verschwenkt werden können.

Die Treibrolle und die Stütztreibrolle eines Lenktreibers müssen regelmäßig gereinigt und poliert werden, da beispielsweise durch Kohlenstoff-Anbackungen, auf dem aufzuhaspelnden Band vorhandene Schmutzpartikeln, oder durch beim Anstich hervorgerufene Oberflächenfehler im aufzuhaspelnden Band die Oberfläche der Treibrolle und der Stützrolle verungleichmäßigt werden, was wiederum zu einer Schädigung der Oberfläche des aufzuhaspelnden Bandes führen kann.

In EP747147B1 oder AT500689B1 ist die Treibrollenachse an einem Lagerbereich der Schwingen gelagert, wobei sich die Treibrolle jeweils unterhalb der Schwinge befindet. Die Lager der Treibrolle werden, um Beschädigungen beim Anstichstoß zu vermeiden, beispielsweise durch federaktivierte Ausbalancierungen spielfrei gestellt.

Eine Entnahme der Treibrolle nach oben ist nicht möglich, da einer solchen Entnahme die Schwinge im Weg steht und den Weg nach oben versperrt. Für eine Entnahme nach unten, rechts oder links ist im Betriebszustand der Weg durch die Stütztreibrolle und den Rahmen versperrt. Bevor eine Entnahme möglich ist, muss daher erst ein versperrter Weg geöffnet werden.

Zur Ermöglichung von Reinigung und Politur der Treibrolle und Stütztreibrolle wird normalerweise das die Treibrolle lagernde Schwingenpaar mittels Schwingenzylinder in eine Zwischenposition geschwenkt; das ist ebenfalls zum Auswechseln der Treibrolle notwendig. Die Zwischenposition ist oftmals nach dem Verschwenken des Schwingenpaares um 180° erreicht. Nachfolgend werden die Treibrolle und die Stütztreibrolle im eingebauten Zustand meist händisch gereinigt und geschliffen beziehungsweise poliert. Durch das Reinigen und Schleifen beziehungsweise Polieren in der Anlage ergibt sich ein Sicherheitsrisiko. Das deshalb, weil die damit befassten Personen sich innerhalb die Anlage zwischen die Anlagenteile begeben müssen, die dabei zuverlässig abgestellt und blockiert sein müssen. Zudem besteht ein Sicherheitsrisiko durch den Zeitdruck für die Durchführung dieser Tätigkeiten, da das Reinigen und das Schleifen beziehungsweise Polieren in der für den Arbeitswalzenwechsel von Gerüsten benötigten Zeitspanne von 10 bis 15 Minuten durchgeführt werden muss. Falls sich durch Reinigung, Schleifen und Polieren keine ausreichend gleichmäßige Oberfläche an der Treibrolle beziehungsweise Stütztreibrolle herstellen lässt, oder bei Beschädigung, muss die Treibrolle beziehungsweise die Stütztreibrolle nach einem Verschwenken der Schwingen aus dem Rahmen entfernt und gegen eine neue Treibrolle beziehungsweise Stütztreibrolle ausgewechselt werden. Dazu muss bei den Lenktreibern gemäß EP747147B1 oder AT500689B1 die gesamte Schwingenkonstruktion samt Treibrolle ausgebaut werden. Aufgrund der Vielzahl der zu lösenden Verbindungselemente und der Masse des Rahmens samt Treibrolle verursacht die Wartung von Treibrollen und Stütztreibrollen einen erheblichen zeitlichen Arbeitsaufwand. Außerdem ist die Treibrolle schlecht zugänglich für Wartungsarbeiten, wenn sie zwischen den Schwingen angeordnet ist.

Nach internem Stand der Technik sind Treiber bekannt, die Nachteile des Standes der Technik überwinden und welche weniger zeitlichen Arbeitsaufwand mit weniger Sicherheitsrisiken beim Treibrollenwechsel verursachen als herkömmliche Treiber und Verfahren.
Ein solcher Treiber für eine Stahlbandhaspelanlage hat mindestens eine an einem Rahmen gelagerte Stütztreibrolle, und zumindest eine gegenüber der Stütztreibrolle anstellbare Treibrolle, die an zumindest einer mit dem Rahmen verbundenen Schwinge gelagert ist, wobei die Treibrolle an einem Lagerbereich der Schwinge angebracht ist,
wobei
der Lagerbereich offen ist zur Einfügung beziehungsweise zur
Entnahme der Treibrolle zur Seite und/oder nach oben bei Stellung der Schwinge in Betriebsposition, und der Treiber einen Fixierungsmechanismus zur Fixierung der Treibrolle am Lagerbereich aufweist.
Unter dem Lagerbereich ist der Bereich der Schwinge zu verstehen, in dem die Treibrolle an der Schwinge angebracht ist.

Der Lagerbereich ist zur Einfügung beziehungsweise zur Entnahme der Treibrolle zur Seite und/oder nach oben bei Stellung der Schwinge in Betriebsposition offen, daher steht der Lagerbereich einem Ausbau der Treibrolle zur Seite und/oder nach oben nicht im Weg. Eine Treibrolle kann daher bei Bedarf zur Seite und/oder nach oben aus der Schwinge entnommen werden, ohne dass sich die Schwinge mit der Treibrolle wesentlich aus der Betriebsposition entfernen beziehungsweise Schwinge mit der Treibrolle komplett demontiert muss. Unter Betriebsposition ist eine Position der Schwinge zu verstehen, die im Normalbetrieb des Treibers eingenommen wird.

Der Treiber weist einen Fixierungsmechanismus zum Fixierung der Treibrolle am Lagerbereich auf. Dadurch wird im Betrieb sichergestellt, dass die Treibrolle nicht unerwünschterweise zur Seite und/oder nach oben ausbricht. Im fixierten Zustand ist ein kontrolliertes Verschieben der Treibrolle in verschiedene Betriebspositionen möglich.
Vorzugsweise ist die Positionierung der Treibrolle zur Stütztreibrolle im fixierten Zustand durch Änderung der Einstellung des Fixierungsmechanismus in verschiedene Positionen veränderbar.

Nach einer Ausführungsform umfasst der Fixierungsmechanismus einen verschiebbaren Riegel, der vorzugsweise an der Schwinge fixierbar ist.

Nach einer anderen Ausführungsform umfasst der Fixierungsmechanismus eine Klappvorrichtung, deren Teile um zumindest eine an der Schwinge befestige Achse klappbar sind, und die an der Schwinge fixierbar sind. Beispielsweise kann es sich um zwei ineinanderklappbare Arme handeln, die durch einen verfahrbaren Keil verriegelt werden. Jeder der Arme klappt dabei um eine andere Achse.

Die Stütztreibrolle befindet sich unterhalb der Treibrolle. Eine Entnahme der Stütztreibrolle nach oben ist daher nicht möglich, solange die Treibrolle im Treiber eingebaut ist. Wenn die Treibrolle entnommen wurde, ist für die Stütztreibrolle der Weg für eine Entnahme nach oben geöffnet.

Wenn die Treibrolle zwischen einem Paar von Schwingen gelagert ist, ist der Abstand der Schwingen vorzugsweise größer als die Länge der Stütztreibrolle. Dadurch wird gewährleistet, dass die Stütztreibrolle durch den infolge Entnahme der Treibrolle entstehenden freien Raum nach oben entnommen werden kann.

Falls der Abstand der Schwingen in Betriebsposition geringer ist als die Länge der Stütztreibrolle, ist es bevorzugt, dass zumindest eine der Schwingen relativ zur anderen Schwinge verschiebbar oder verschwenkbar ist, wenn die Treibrolle ausgebaut ist. Auf diese Weise wird erreicht, dass die Stütztreibrolle entnommen werden kann.

Vorzugsweise ist die Stahlbandhaspelanlage eine Stahlbandhaspelanlage für Warmband.

Vorzugsweise ist der Treiber ein Lenktreiber.

Nach einer bevorzugten Ausführungsform sind Treibrolle und Stütztreibrolle in einer Haltevorrichtung angeordnet.

Der Haltevorrichtung, die beispielsweise ein Halterahmen sein kann, enthält also sowohl die Treibrolle als auch die Stütztreibrolle.

Damit wird es ermöglicht, zum Entnehmen beziehungsweise zum Einsetzen eines Paares von Treibrolle und Stütztreibrolle lediglich an der Haltevorrichtung angreifen und diese aus dem Treiber entfernen zu müssen.

Dadurch, dass Treibrolle und Stütztreibrolle nicht einzeln entnommen beziehungsweise einzeln in den Treiber eingefügt werden müssen, lassen sich Entnahme und Einsetzen schneller bewerkstelligen.

Die Stütztreibrolle kann stationär oder verschiebbar am Rahmen gelagert sein.

Nach einer Ausführungsform besteht die Treibrollenachse und/oder die Stütztreibrollenachse, um welche die Treibrolle beziehungsweise die Stütztreibrolle sich dreht, aus zumindest zwei Treibrollenachsteilen und/oder Stütztreibrollenachsteilen, wobei zumindest einer der Treibrollenachsteile als am zylindrischen Körper der Treibrolle oder Stütztreibrolle lösbar befestigter - beispielsweise über einen Verbindungsflansch, eine Lochscheibe mit verschiebbarem Mitnahmebolzen, oder Klauenkupplung - Wellenstummel ausgeführt ist. Der Wellenstummel kann dabei als Hohlwelle ausgeführt sein, in die zum Antrieb der Treibrolle beziehungsweise der Stütztreibrolle eine motorbetriebene Welle einführbar ist. Das ermöglicht eine schnelle Entnahme der Treibrolle und/oder Stütztreibrolle aus dem Treiber, was ein durch Zeitdruck beim Treibrollenwechsel verursachtes Sicherheitsrisiko vermindert.

Nach einer Ausführungsform des Treibers ist die Stütztreibrolle seitlich in Richtung ihrer Längsachse aus dem Treiber entnehmbar. Sie ist auch seitlich in Richtung ihrer Längsachse in den Treiber einführbar.

In den in EP747147B1 oder AT500689B1 gezeigten Treibern ist ein Ende der Schwingen um eine Drehachse verschwenkbar, während das andere Ende der Schwingen mit einer Betätigungseinrichtung wie beispielsweise einem Druckmittelzylinder, vorzugsweise einem Hydraulikzylinder, verbunden ist. Durch Verstellen dieser Betätigungseinrichtung können die Schwingen um ihre Drehachse verschwenkt werden, beispielsweise zur Ermöglichung des Entnehmens der Treibrolle oder zur Steuerung beziehungsweise Regelung des Abstandes von Treibrolle und Stütztreibrolle.
Der Lagerbereich der Treibrolle befindet sich zwischen dem verschwenkbaren Ende und dem mit der Betätigungseinrichtung verbundenen Ende der Schwinge.

Auch bei dem Treiber nach internem Stand der Technik sind die Schwingen um eine in einem Drehachsenbereich der Schwingen angeordnete Drehachse verschwenkbar, und sie sind in einem Betätigungsbereich mit einer Betätigungseinrichtung verbunden. Dabei kann sich der Lagerbereich der Treibrolle wie in EP747147B1 oder AT500689B1 zwischen dem Drehachsenbereich und dem Betätigungsbereich befinden.
Nach einer anderen Ausführungsform kann sich der Drehachsenbereich zwischen dem Lagerbereich und dem Betätigungsbereich befinden. Ein Vorteil einer solchen Ausführungsform besteht darin, dass beim Anpressen der Treibrolle Kräfte besser in die Schwinge abfließen und für die Schwinge günstigere Spannungszustände erzeugt werden. Der Wirkabstand einer an einem Ende der Schwinge angreifenden Betätigungsvorrichtung lässt sich bei einer derartigen Konstruktion auch baulich leichter vergrößern als bei wie in EP747147B1 oder AT500689B1 ausgeführten Ausführungsformen. Durch einen vergrößerten Wirkabstand lassen sich gleiche Kräfte mit kleineren Betätigungseinrichtungen erzielen, beziehungsweise mit gleichen Betätigungseinrichtungen größere Kräfte erzielen.

Ein weiterer interner Stand der Technik ist ein Verfahren zum Entnehmen einer Treibrolle aus einem Treiber gemäß internem Stand der Technik.
Dieses Verfahren ist dadurch gekennzeichnet, dass es die Schritte
- Öffnen des Fixierungsmechanismus,
- Entnehmen der Treibrolle zur Seite und/oder nach oben aus dem Treiber,
umfasst.

Unter Öffnen des Fixierungsmechanismus ist zu verstehen, dass die Fixierung der Treibrolle am Lagerbereich gelöst wird.

Die Stütztreibrolle in einem Treiber wird durch Fixierungsvorrichtungen im Treiber festgehalten, um im Normalbetrieb ihre Position überhaupt nicht zu verändern oder ihre Position nicht über ein akzeptables Ausmaß hinaus zu verändern. Die Stütztreibrolle kann dabei fixiert sein, so dass keinerlei Bewegung möglich ist. Sie kann auch in einem akzeptablen beziehungsweise gewünschten Ausmaß verschiebbar sein. Welches Ausmaß von Verschiebbarkeit akzeptabel beziehungsweise gewünscht ist, hängt vom jeweiligen Betriebszustand ab. Um die Umlenkkräfte des Treibers abhängig von der Banddicke und Bandqualität verändern zu können, ist beispielsweise der Abstand der Achsen von Treibrolle und Stütztreibrolle in einem gewissen Ausmaß veränderbar.

Eine Ausführungsform des Verfahrens gemäß internem Stand der Technik ist dadurch gekennzeichnet, dass es nach dem Entnehmen der Treibrolle zusätzlich die Schritte
- Lösen von Fixierungsvorrichtungen zur Fixierung der Stütztreibrolle im Treiber,
- Entnehmen der Stütztreibrolle nach oben aus dem Treiber, umfasst.

Durch die infolge des Entnehmens der Treibrolle entstehende Öffnung kann auch die Stütztreibrolle nach oben aus dem Treiber entnommen werden.

Nach einer anderen Ausführungsform kann die Stütztreibrolle zum Entnehmen seitlich, das heißt in Richtung ihrer Längsachse, aus dem Treiber herausgezogen werden. Das kann vor oder nach dem erfindungsgemäßen Entnehmen der Treibrolle erfolgen. Das kann auch während des Entnehmens der Treibrolle aus dem Treiber erfolgen; auf diese Weise kann ein Entnehmen von Treibrolle und Stütztreibrolle schneller durchgeführt werden, als wenn die beiden Entnahmen nacheinander erfolgen. Dann umfasst das Verfahren nach dem internen Stand der Technik während des Entnehmens der Treibrolle zusätzlich die Schritte
- Lösen von Fixierungsvorrichtungen zur Fixierung der Stütztreibrolle im Treiber,
- Entnehmen der Stütztreibrolle durch seitliches Herausziehen aus dem Treiber.

Nach einer bevorzugten Ausführungsform werden Treibrolle und Stütztreibrolle paarweise durch Entnehmen einer Haltevorrichtung, in welcher ein Paar von Treibrolle und Stütztreibrolle angeordnet ist, aus dem Treiber entnommen.

Der interne Stand der Technik wird in den beigefügten schematischen Figuren beispielhaft beschrieben.
Figur 1a zeigt eine Seitenansicht einer Ausführungsform eines Treibers nach internem Stand der Technik.
Figur 1b zeigt einen Treiber gemäß Figur 1a aus einer erhöhten Schrägansicht.
Figur 2 zeigt zeigt eine Ansicht eines Treibers gemäß Figur 1b aus einer erhöhten Schrägansicht mit in einer Haltevorrichtung angeordneter Treibrolle und Stütztreibrolle.
Figur 3 zeigt eine Ausführungsform eines Treibers nach internem Stand der Technik, bei der sich der Drehachsenbereich 11 zwischen dem Lagerbereich 7 und dem Betätigungsbereich 12 befindet.
Figur 4 zeigt einen Treiber nach internem Stand der Technik mit entnommener Stütztreibrolle aus einer erhöhten Schrägansicht.
Figur 5 zeigt eine Alternative für den Fixierungsmechanismus zur Fixierung der Treibrolle am Lagerbereich.
Figur 6 zeigt eine weitere Ausführungsform eines-Treibers nach internem Stand der Technik, bei der sich der Drehachsenbereich 11 zwischen dem Lagerbereich 7 und dem Betätigungsbereich 12 befindet.
Figur 1a zeigt eine Seitenansicht eines Treibers 1 nach internem Stand der Technik für eine Stahlbandhaspelanlage, speziell einen Lenktreiber für eine Warmbandhaspelanlage. Der Treiber 1 umfasst eine an einem Rahmen 2 gelagerten Stütztreibrolle 3, und eine gegenüber der Stütztreibrolle anstellbaren Treibrolle 4. In der Figur 1 sind die Treibrolle 4 und die Stütztreibrolle 3 lediglich durch strichlierte Linien dargestellt, da sie in der Seitenansicht vom Rahmen 2 und anderen Teilen des Treibers verdeckt sind. Die Treibrolle 4 ist an einem Paar von mit dem Rahmen verbundenen Schwingen 5a,5b gelagert. In der Seitenansicht der Figur 1 ist nur eine Schwinge 5a zu sehen, die zweite Schwinge 5b des Paares wird in dieser Ansicht durch Schwinge 5a verdeckt. Das Paar der Schwingen 5a,5b befindet sich in Betriebsposition. Das Paar der Schwingen 5a,5b ist um eine Drehachse 6 des Rahmens 2 verschwenkbar. Die Treibrolle 4 ist an einem Lagerbereich 7 der Schwingen angebracht. Der Lagerbereich 7 ist offen zur Einfügung beziehungsweise zur Entnahme der Treibrolle 4 zur Seite nach oben bei Stellung der Schwingen in Betriebsposition. Der Lagerbereich ist mit einer gewellten geschlossenen Linie gezeigt. Ein Fixierungsmechanismus zur Fixierung der Treibrolle 4 am Lagerbereich 7 ist vorhanden, er ist als verschiebbarer Riegel 8 ausgeführt. In der dargestellten Position des Riegels 8 ist dieser noch nicht in seine Endposition, in der er die Treibrolle 4 am Lagerbereich 7 fixiert, verschoben. Zur übersichtlichen Darstellung ist ein Teil der Schwinge 5 geschnitten dargestellt, so dass der Verlauf des Riegels 8 in der Schwinge 5 teilweise gezeigt ist. Wenn der Riegel 8 aus der dargestellten Position in seine Endposition, wie in der folgenden Figur 1b ersichtlich, gefahren wird, wird einerseits die Treibrolle 4 fixiert, und andererseits werden die Ausbalancierungstöpfe 20a, 20b zur Spielfrei-Stellung der Lager der Treibrolle 4 aktiviert.
Figur 1b zeigt einen Treiber 1 gemäß Figur 1a aus einer erhöhten Schrägansicht. Zu Figur 1a gleiche Teile sind mit gleichen Bezugszeichen versehen. Im Unterschied zu Figur 1a ist der Riegel 8 des Fixierungsmechanismus in seiner Endposition dargestellt, in welcher er die Treibrolle am Lagerbereich 7 der Schwingen 5a,5b fixiert. Treibrolle 4 und Stütztreibrolle 3 sind besser zu erkennen als in Figur 1a. Die zweite Schwinge 5b des Paares von Schwingen 5a,5b ist im Gegensatz zu Figur 1a erkennbar.

Sowohl in Figur 1a als auch in Figur 1b ist ein Ende der Schwingen 5a,5b jeweils mit einer Betätigungseinrichtung, speziell einem Hydraulikzylinder 9a,9b verbunden. Durch Verstellen dieser Hydraulikzylinders 9a, 9b können die Schwingen 5a, 5b um ihre Drehachse 6 verschwenkt werden, beispielsweise um den Abstand von Treibrolle 4 zur Stütztreibrolle 3 einzustellen.
Der Lagerbereich 7 der Treibrolle befindet sich zwischen dem um die Drehachse 6 verschwenkbaren Ende und dem mit dem Hydraulikzylinder 9a,9b der Betätigungseinrichtung verbundenen Ende der Schwingen 5a, 5b.

Figur 2 zeigt eine weitere Ansicht eines Treibers gemäß Figur 1b aus einer erhöhten Schrägansicht. Zu Figur 1b gleiche Teile sind mit gleichen Bezugszeichen versehen. Im Unterschied zu Figur 1b ist der Riegel 8 des Fixierungsmechanismus in seiner Anfangsposition dargestellt, in welcher er die Treibrolle 4 nicht am Lagerbereich 7 fixiert. Treibrolle 4 und Stütztreibrolle 3 befinden sich nicht im Treiber 1 eingebaut. Sie sind in einer Haltevorrichtung, speziell einem Halterahmen 10, angeordnet. Einbau beziehungsweise Entnehmen der Treibrolle 4 und Stütztreibrolle 3 erfolgt durch Einfügen beziehungsweise Entnehmen des Halterahmens 10 in den Rahmen 2 des Treibers 1.

Figur 3 zeigt eine Ansicht eines Treibers nach internem Stand der Technik in Seitenansicht analog zu Figur 1a. Zu Figur 1a gleiche Teile sind mit gleichen Bezugszeichen versehen. Zur besseren Übersichtlichkeit sind Treibrolle 4 und Stütztreibrolle 3 nicht dargestellt. Die Drehachse 6 ist in einem Drehachsenbereich 11 der Schwinge 5a angeordnet. Der Hydraulikzylinder 9a ist in einem Betätigungsbereich 12 der Schwinge 5a angeordnet. Im Unterschied zu Figur 1a befindet sich der Drehachsenbereich 11 zwischen dem Lagerbereich 7 und dem Betätigungsbereich 12.

Figur 4 zeigt eine Ansicht eines Treibers nach internem Stand der Technik analog zu Figur 1b aus einer erhöhten Schrägansicht. Zu Figur 1b gleiche Teile sind mit gleichen Bezugszeichen versehen. Im Treiber 1 ist keine Treibrolle eingesetzt und entsprechend nicht dargestellt. Die Stütztreibrolle 3 ist ebenfalls nicht eingesetzt. Figur 4 zeigt die Stütztreibrolle in entnommenem Zustand. Die Stütztreibrolle 3 ist seitlich in Richtung ihrer Längsachse aus dem Treiber 1 entnehmbar beziehungsweise in den Treiber 1 einführbar. Figur 4 zeigt ein Entnahmegestell, auf dem die Stütztreibrolle 3 aus dem Treiber 1 ausgeführt wird beziehungsweise in den Treiber 1 eingeführt wird.

Der Fixierungsmechanismus zur Fixierung der Treibrolle 4 am Lagerbereich 7 muss nicht als verschiebbarer Riegel 8 ausgeführt sein.

Figur 5 zeigt einen alternativen Fixierungsmechanismus, der eine Klappvorrichtung mit zwei ineinanderklappbare Armen 14, 16 , die durch einen verfahrbare Keilvorrichtung 18 verriegelt werden, aufweist. Jeder der Arme 14, 16 klappt dabei um eine andere Achse, Arm 14 um Achse 15, und Arm 16 um Achse 17. Die beiden Arme 14, 16 sind über die Achsen 15, 17 mit der Schwinge 5a verbunden. Die verfahrbare Keilvorrichtung 18 ist am Arm 16 befestigt; durch einen Hydraulikzylinder 19 ist sie verfahrbar. Arm 14 weist Ausbuchtungen auf, die in Einbuchtungen an der verfahrbaren Keilvorrichtung 18 passen. Beim Schließen des Fixierungsmechanismus klappen die Arme 14, 16 in die dargestellte Position, und der Hydraulikzylinder 19 verfährt die verfahrbare Keilvorrichtung 18 derart, dass die Einbuchtungen über die Ausbuchtungen gleiten. Damit sind die beiden Arme 14, 16 aneinander verriegelt.

Figur 6 zeigt eine Ansicht eines Treibers nach internem Stand der Technik in Seitenansicht analog zu Figur 1a und Figur 3. Zu Figur 1a gleiche Teile sind mit gleichen Bezugszeichen versehen. Die Drehachse 6 ist in einem Drehachsenbereich 11 der Schwinge 5a angeordnet. Der Hydraulikzylinder 9a ist in einem Betätigungsbereich 12 der Schwinge 5a angeordnet. Wie in Figur 3 befindet sich im Unterschied zu Figur 1a der Drehachsenbereich 11 zwischen dem Lagerbereich 7 und dem Betätigungsbereich 12. Figur 3 und Figur 6 unterscheiden sich durch die Form der Schwinge 5a und die Art, wie die Treibrolle am Lagerbereich der Schwinge angebracht ist.

Bei Verwendung von Treibern wie aus EP747147B1 oder AT500689B1 bekannt werden Treibrolle und Stütztreibrolle einzeln mittels Hallenkran aus dem Treiber ausgebaut und gegen eine in einer Werkstatt aufbereitete Treibrolle oder Stütztreibrolle ausgetauscht. Ein Austausch dauert dabei gewöhnlich zwischen 5 und 10 Stunden und wird daher nur im Zuge eines geplanten Stillstandes der Walzwerksanlage durchgeführt. Mit dem oben beschriebenen Treibers nach internem Stand der Technik kann ein Austausch in 10 bis 15 Minuten durchgeführt werden. Ein Austausch kann daher auch während des Betriebes der Walzwerksanlage in einer kurzen Walzpause oder gleichzeitig mit einem Arbeitswalzenwechsel durchgeführt werden. Entsprechend müssen die Oberflächen der Treibrollen und Stütztreibrollen nicht - wie bei Verwendung von Treibern wie aus EP747147B1 oder AT500689B1 bekannt - eingesetzt in dem Treiber poliert werden, sondern es ist möglich, ohne Stillstand der Walzwerksanlage Polieren und damit perfekte Oberflächenqualität außerhalb des Treibers durchzuführen.

Bei Verwendung des oben beschriebenen Treibers nach internem Stand der Technik ist bei Verwendung von Walzwerksanlagen, die für Verwendung von Treibern wie aus EP747147B1 oder AT500689B1 bekannt ausgelegt sind, ein Austausch der Treiberrollen oder Stütztreibrollen von der Verfügbarkeit des Hallenkrans der Walzwerksanlage abhängig. Zudem werden Ersatzrollen meist im räumlich weit entfernten sogenannten Rollshop gelagert und bearbeitet, so dass lange Transportwege zu bewältigen sind. Dadurch wird ein flexibler, auf wechselnde Produktionsbedürfnisse beziehungsweise auf wechselnde Anforderungen an Treibrollen und Stütztreibrollen eingehender, Wechsel der Treibrollen und Stütztreibrollen erschwert.

### Zusammenfassung der Erfindung

### Technische Aufgabe

Es ist die Aufgabe der vorliegenden Erfindung, Vorrichtung und Verfahren bereitzustellen, die speziell bei Verwendung des oben beschriebenen Treibers nach internem Stand der Technik einen gegenüber dem Stand der Technik flexibleren und zügigeren Wechsel von Treibrollen und Stütztreibrollen, sowie deren Bearbeitung in unmittelbarer Nähe des Treibers ermöglichen.

### Technische Lösung

Diese Aufgabe wird gelöst durch eine Warmwalzwerksanlage, gemäß Anspruch 1.

Treiberrollenspeicherstation, Treiberrollenaufbereitungsstation und Manipulator sind Teile einer Treibrollenwechselanlage.
Wenn mehrere Haspelstationen vorhanden sind, sind diese Teile bevorzugt jenseits der in Bandlaufrichtung letzten Haspelstation angeordnet.

Wenn mehrere Treiberstationen und/oder mehrere Treiberrollenspeicherstationen und/oder mehrere Treiberrollenaufbereitungsstationen vorhanden sind, ist der Manipulator zwischen allen diesen Treiberstationen und Treiberrollenaufbereitungsstationen und Treiberrollenspeicherstationen verfahrbar.

Dass Treiberrollenspeicherstation und Treiberrollenaufbereitungsstation neben Treiberstation und/oder Haspelstation vorhanden sind, bedeutetet, dass sie in unmittelbarer Nähe in einer Entfernung bis zu 40 Meter, bevorzugt bis zu 30 Meter, besonders bevorzugt bis zu 20 Meter, ganz besonders bevorzugt bis zu 10 Meter, angeordnet sind.
Das verkürzt Transportwege und spart dadurch Zeit.

Dabei ist die Längsachse der Warmwalzwerksanlage in Bandwalzrichtung - auch Bandlaufrichtung genannt - zu verstehen, als in Richtung von den Warmwalzstationen zur Haspelstation.

Unter dem Begriff Warmwalzstationen sind die Teile der Warmwalzwerksanlage zu verstehen, in denen gewalzt wird, um Warmband herzustellen.

Unter dem Begriff Treiberstation ist ein Teil der Warmwalzwerksanlage zu verstehen, in dem ein Treiber das Warmband treibt. Wenn mehrere Treiber vorhanden sind, umfasst die Warmwalzwerksanlage mehrere Treiberstationen, wie in Figur 8 dargestellt.

Unter dem Begriff Haspelstation ist ein Teil der Warmwalzwerksanlage zu verstehen, in dem das Warmband auf eine Haspel aufgehaspelt wird. Wenn, mehrere Haspel vorhanden sind, umfasst die Warmwalzwerksanlage mehrere Haspelstationen, wie in Figur 8 dargestellt.

Eine Treiberstation ist dabei nicht Teil einer Haspelstation.

Mit Treiberrollen sind dabei die Rollen gemeint, die in der Treiberstation zum Treiben eingesetzt sind, also Treibrollen und Stütztreibrollen.

Unter dem Begriff Manipulator ist eine Vorrichtung zu verstehen, mittels derer an den Bestandteilen der Warmwalzwerksanlage manipuliert - beispielsweise entnehmen und/oder Einsetzen von Treibrollen aus beziehungsweise in Treiberstation, Treiberrollenaufbereitungsstation, Treiberrollenspeicherstation - werden kann, beispielsweise ein Kran oder ein Roboter.

In der Treiberrollenaufbereitungsstation werden Treiberrollen beispielsweise geschliffen und/oder poliert, oder Treiberrollen zusammengebaut oder zerlegt. Derart aufbereitete Treiberrollen können nachfolgend in die Treiberrollenspeicherstation eingesetzt werden. In der Treiberrollenspeicherstation sind gegebenenfalls auch noch nie benutzte, noch nie aufbereitete Treiberrollen vorhanden.

Durch die erfindungsgemäße Anordnung von Treiberrollenspeicherstation und Treiberrollenaufbereitungsstation sowie das Vorsehen eines Manipulators können beim Auswechseln von Treibrollen Transportwege verkürzt und Abhängigkeit von der Verfügbarkeit des Hallenkrans vermieden werden. Zur Erzielung eines maximalen Nutzens bezüglich Transportwegen sind die Teile der Treibrollenwechselanlage möglichst nahe bei den Treiberstationen angeordnet. Zur Erzielung eines maximalen Nutzens bezüglich Transportwegen sind die Treiberrollenspeicherstation und

Treiberrollenaufbereitungsstation möglichst nahe zueinander angeordnet.

Bevorzugt ist es daher, wenn Treiberrollenspeicherstation, Treiberrollenaufbereitungsstation und Manipulator in der Walzhalle der Warmwalzwerksanlage angeordnet sind.

### Vorteilhafte Wirkungen der Erfindung

Nach einer bevorzugten Ausführungsform der vorliegenden Erfindung ist der Manipulator ein - auf zumindest oberhalb von und/oder neben Treiberstation, Haspelstation, Treibrollenaufbereitungsanlage und Treibrollenwechselstation, gegebenenfalls auch über den Warmwalzstationen, verlaufenden Kranbahnen laufender - Kran ist.

Vorzugsweise ist ein Manipulator vorhanden. Damit ist der bauliche Aufwand beschränkt. Es können aber auch mehrere Manipulatoren vorhanden sein, beispielsweise zwei, drei, vier oder mehr.

Nach einer bevorzugten Ausführungsform der vorliegenden Erfindung ist an dem Manipulator eine Vorrichtung zur Oberflächenprüfung und/oder eine Vorrichtung zum Polieren der Treibrollen und/oder Stütztreibrollen angebracht.
Prüfen und Polieren kann dabei stattfinden, während die Treiberrollen in der Treiberstation eingebaut sind, oder nachdem sie dieser entnommen wurden.

Nach einer anderen bevorzugten Ausführungsform der vorliegenden Erfindung ist zusätzlich zu dem Manipulator eine zwischen der Treiberstation und der Treiberrollenaufbereitungsstation und der Treiberrollenspeicherstation verfahrbare
Vorrichtung zur Oberflächenprüfung der Treibrollen und/oder Stütztreibrollen,
und/oder
Vorrichtung zum Polieren der Treibrollen und/oder Stütztreibrollen
vorhanden.
Prüfen und Polieren kann dabei stattfinden, während die Treiberrollen in der Treiberstation eingebaut sind, oder nachdem sie dieser entnommen wurden.

Bei diesen beiden Ausführungsformen können mit einem verfahrbaren Manipulator Vorrichtungen zur Oberflächenprüfung der Treibrollen und/oder Stütztreibrollen,
und/oder Vorrichtungen zum Polieren der Treibrollen und/oder Stütztreibrollen
einfach zu den Treiberrollen befördert werden.

Ein weiterer Gegenstand der vorliegenden Erfindung ist ein Verfahren gemäß Anspruch 5 zum, bevorzugt automatischen, Wechsel von Treibrollen und/oder Stütztreibrollen in einer erfindungsgemäßen Warmwalzwerksanlage.

Diese Schritte können in der alphabetischen Reihenfolge ihrer Bezeichnung erfolgen, oder in einer anderen Reihenfolge. Beispielsweise können nach dem Entnehmen von Treiberrollen aus einem Treiber mittels eines Manipulators bereits von diesem Manipulator gehaltene Treiberrollen in den Treiber eingesetzt werden, bevor die entnommenen Treiberrollen von dem Manipulator zu einer Treiberrollenspeicherstation und/oder Treiberrollenaufbereitungsstation verfahren und dort abgelegt werden. Entsprechend würden Schritte, die das Entnehmen von in den Treiber einzusetzenden Treiberrollen aus einer Treiberrollenspeicherstation und/oder Treiberrollenaufbereitungsstation betreffen, erfolgen, bevor diese Treiberrollen in den Treiber eingesetzt werden.

Grundsätzlich wird bei dem Verfahren versucht, die Abfolge der Verfahrensschritte so zu wählen, dass die Transportwege minimiert werden.

In einer Ausführungsform des erfindungsgemäßen Verfahrens werden in der ersten und/oder zweiten Treiberrollenaufbereitungsstation aufbereitete Treibrollen und/oder Stütztreibrollen
mittels des ersten und/oder zweiten Manipulators aus der ersten oder zweiten Treiberrollenaufbereitungsstation entnommen,
dann
der die entnommenen Treibrollen und/oder Stütztreibrollen haltende erste und/oder zweite Manipulator zur ersten und/oder zweiten Treiberrollenspeicherstation verfahren,
und dann
die entnommenen Treibrollen und/oder Stütztreibrollen mittels des ersten und/oder zweiten Manipulators in die erste und/oder die zweite Treiberrollenspeicherstation eingesetzt.

Das heißt, dass aufbereitete Treibrollen und/oder Stütztreibrollen nach der Aufbereitung in der Treiberrollenspeicherstation gespeichert werden, bevor sie wieder in einen Treiber eingesetzt werden.

Selbstverständlich können aufbereitete Treibrollen und/oder Stütztreibrollen nach der Aufbereitung auch direkt - das heißt ohne vorheriges Ablegen in der Treibrollenspeicherstation - in einen Treiber eingesetzt werden. Das ist in der Abfolge der Schritte e) bis g) in oben beschriebenen Verfahren bereits gezeigt.

Das Verfahren erfolgt bevorzugt automatisch. Dabei bedeutet automatisch, dass nach dem Auslösen des Verfahrens durch einen Operator vom Steuerpult der Warmwalzwerksanlage aus das Verfahren ohne weitere Interaktion mit dem Operator abläuft. Der Operator kann dabei ein Mensch oder ein Computersystem sein.
Das Auslösen kann beispielsweise dadurch bedingt sein, dass beispielsweise einer der folgenden Fälle eintritt:
- Aufpackung oder Oberflächenbeschädigung an den Treiberrollen, festgestellt beispielsweise durch eine die Oberfläche abtastende Detektionsvorrichtung zur Ermittlung von Oberflächenfehlern,
- Bruch der Treiberrollen
- Ausbruch von Lager oder Material
- Wunsch nach Einsatz eines anderen Treiberrollentyps, beispielsweise infolge Wechsel des gewünschten Produktes, etwa mit geänderten Ansprüchen an die Bandoberfläche; als Beispiel das Walzen von Riffelblechen

Das erfindungsgemäße Verfahren kann auch semiautomatisch erfolgen; das bedeutet, dass im Vergleich zu einem automatisch erfolgenden Verfahren zusätzlich zum Auslösen des Verfahrens zumindest ein weiterer Schritt durch einen menschlichen Operator gesteuert wird; beispielsweise wird das Verfahren eines Kranes durch die Bedienung einer von dem Kran herabhängende Kransteuerung durch einen menschlichen Operator erfolgen.

Mit der vorliegenden Erfindung wird es ermöglicht, für beste Qualitätsergebnisse des Produktes ohne Stillstand der Walzwerksanlage schnell optimal auf das Produkt abgestimmte Treiberrollen in den Treiber einsetzen zu können. Damit kann auch die Abnutzung der Treiberrollen optimal gesteuert werden - beispielsweise ist es möglich, bei der Herstellung von Riffelblechen auf speziell für diesen Zweck vorgesehene Treiberrollen zurückzugreifen, während für andere Zwecke genutzte Treiberrollen geschont werden.

Ein erfindungsgemäß vorhandener Manipulator kann zusätzlich auch anders genutzt werden, beispielsweise zur Wartung beziehungsweise Austausch von im Wirkbereich des Manipulators verbauten Komponenten der Walzwerksanlage, beispielsweise Schleißplatten der Einlaufführungen, Oberflächenprüfung der Rollgangsrollen, der Schleißbleche.

### Kurze Beschreibung der Zeichnungen

Figur 1a zeigt eine Seitenansicht einer Ausführungsform eines Treibers nach internem Stand der Technik.
Figur 1b zeigt einen Treiber gemäß Figur 1a aus einer erhöhten Schrägansicht.
Figur 2 zeigt zeigt eine Ansicht eines Treibers gemäß Figur 1b aus einer erhöhten Schrägansicht mit in einer Haltevorrichtung angeordneter Treibrolle und Stütztreibrolle.
Figur 3 zeigt eine Ausführungsform eines Treibers nach internem Stand der Technik, bei der sich der Drehachsenbereich 11 zwischen dem Lagerbereich 7 und dem Betätigungsbereich 12 befindet.
Figur 4 zeigt einen Treiber nach internem Stand der Technik mit entnommener Stütztreibrolle aus einer erhöhten Schrägansicht.
Figur 5 zeigt eine Alternative für den Fixierungsmechanismus zur Fixierung der Treibrolle am Lagerbereich.
Figur 6 zeigt eine weitere Ausführungsform eines Treibers nach internem Stand der Technik, bei der sich der Drehachsenbereich 11 zwischen dem Lagerbereich 7 und dem Betätigungsbereich 12 befindet.
Figur 7 zeigt in zu Figur 2 analoger Darstellung, wie erfindungsgemäß ein als Kran ausgebildeter Manipulator über einem Treiber angeordnet ist.
Figur 8 zeigt die Anordnung von Warmwalzstationen, Treiberstation und Haspelstation in einer erfindungsgemäßen Warmwalzwerksanlage.

### Beschreibung der Ausführungsformen

In Figur 7 ist ein als Kran 21 ausgebildeter Manipulator über einem Treiber 1 angeordnet ist. Der Kran 21 auf oberhalb von Treiberstation, Haspelstation, Treibrollenaufbereitungsanlage und Treibrollenwechselstation verlaufenden Kranbahnen 22a,22b laufend verfahrbar zwischen der den Treiber 1 umfassenden Treiberstation und den nicht dargestellten Stationen Treiberrollenaufbereitungsstation und Treiberrollenspeicherstation.

Figur 8 zeigt, wie in einer Walzwerkshaspelanlage einer erfindungsgemäßen Warmwalzwerksanlage mehrere Treiberstationen 23a, 23b, 23 c und mehrere Haspelstationen 24a, 24b, 24c entlang einer Längsachse 25 der Warmwalzwerksanlage in Bandwalzrichtung angeordnet sind. Einlaufführungen 26a, 26b, 26c für die Treiberstationen 23a, 23b, 23 c sind ebenfalls dargestellt. Warmwalzstationen der Warmwalzwerksanlage sind zur besseren Übersichtlichkeit nicht dargestellt, sie sind links der Einlaufführung 26a angeordnet.
Jenseits der in Bandwalzrichtung gesehen letzten Haspelstation 24c sind auf der Verlängerung der Längsachse 25 der Warmwalzwerksanlage eine Treiberrollenspeicherstation 27 und eine Treiberrollenaufbereitungsstation 28 vorhanden. Ein zwischen den Treiberstationen 23a, 23b, 23 c und der Treiberrollenaufbereitungsstation 28 und der Treiberrollenspeicherstation 27 verfahrbarer - angedeutet durch einen Doppelpfeil - Manipulator 29, ausgeführt als Kran, ist ebenso vorhanden. Die Kranbahnen 30a, 30b, auf denen der Kran verfahrbar ist, sind ebenfalls dargestellt. Da der Manipulator 29 auch zwischen den nicht dargestellten Warmwalzstationen und der Treiberrollenaufbereitungsstation 28 und der Treiberrollenspeicherstation 27 verfahrbar ist, erstrecken sich die Kranbahnen gegen die Bandwalzrichtung über die in Richtung gegen die Bandlaufrichtung gesehen letzte Treiberstation 23a hinaus.

An dem Manipulator 29 ist eine Vorrichtung zur Oberflächenprüfung 31a und eine Vorrichtung zum Polieren der Treibrollen und/oder Stütztreibrollen 31b angebracht. Zusätzlich dazu sind
eine
Vorrichtung zur Oberflächenprüfung der Treibrollen und/oder Stütztreibrollen 32a,
und eine
Vorrichtung zum Polieren der Treibrollen und/oder Stütztreibrollen 32b
vorhanden, die zwischen den Treiberstationen 23a, 23b, 23 c und der Treiberrollenaufbereitungsstation 28 und der Treiberrollenspeicherstation 27 verfahrbar sind.

### Liste der Bezugszeichen

- 1: Treiber
- 2: Rahmen
- 3: Stütztreibrolle
- 4: Treibrolle
- 5a, 5b: Schwinge
- 6: Drehachse
- 7: Lagerbereich
- 8: Riegel
- 9a, 9b: Hydraulikzylinder
- 10: Halterahmen
- 11: Drehachsenbereich
- 12: Betätigungsbereich
- 13: Entnahmengestell
- 14: Arm
- 15: Achse
- 16: Arm
- 17: Achse
- 18: Verfahrbare Keilvorrichtung
- 19: Hydraulikzylinder
- 20a, 20b: Ausbalancierungstöpfe
- 21: Kran
- 22a, 22b: Kranbahn
- 23a, 23b, 23c: Treiberstation
- 24a, 24b, 24c: Haspelstation
- 25: Längsachse (der Warmwalzwerksanlage)
- 26a, 26b, 26c: Einlaufführungen
- 27: Treiberrollenspeicherstation
- 28: Treiberrollenaufbereitungsstation
- 29: Manipulator
- 30a, 30b: Kranbahnen
- 31a: Vorrichtung zur Oberflächenprüfung
- 31b: Vorrichtung zum Polieren der Treibrollen und/oder Stütztreibrollen
- 32a: Vorrichtung zur Oberflächenprüfung
- 32b: Vorrichtung zum Polieren der Treibrollen und/oder Stütztreibrollen

## Patentansprüche

1. Warmwalzwerksanlage, umfassend entlang einer Längsachse der Warmwalzwerksanlage aufeinander abfolgend angeordnet
- mehrere Warmwalzstationen,
- zumindest eine Treiberstation (23),
- zumindest eine Haspelstation (24),
**dadurch gekennzeichnet, dass**
neben Treiberstation (23) und/oder Haspelstation (24) von den Warmwalzstationen in Richtung Haspelstation (24) gesehen jenseits der Haspelstation (24) auf der Verlängerung der Längsachse der Warmwalzwerksanlage zumindest eine Treiberrollenspeicherstation (27) und zumindest eine Treiberrollenaufbereitungsstation (28) vorhanden sind, und dass zumindest ein zumindest zwischen der Treiberstation (23) und der Treiberrollenaufbereitungsstation (28) und der Treiberrollenspeicherstation (27), gegebenenfalls auch den Warmwalzstationen, verfahrbarer, Manipulator (29) vorhanden ist.

2. Warmwalzwerksanlage gemäß Anspruch 1, **dadurch gekennzeichnet, dass** der Manipulator ein - auf zumindest oberhalb von und/oder neben Treiberstation (23), Haspelstation (24), Treibrollenaufbereitungsanlage und Treibrollenwechselstation gegebenenfalls auch über den Warmwalzstationen, verlaufenden Kranbahnen (30) laufender - Kran ist.

3. Warmwalzwerksanlage nach Anspruch 1 oder 2, **dadurch gekennzeichnet, dass** an dem Manipulator eine Vorrichtung zur Oberflächenprüfung und/oder eine Vorrichtung zum Polieren der Treibrollen und/oder Stütztreibrollen (31b) angebracht ist.

4. Warmwalzwerksanlage nach einem der Ansprüche 1 bis 3, **dadurch gekennzeichnet, dass** zusätzlich zu dem Manipulator (29) eine zwischen der Treiberstation (23) und der Treiberrollenaufbereitungsstation (28) und der Treiberrollenspeicherstation (27) verfahrbare Vorrichtung zur Oberflächenprüfung der Treibrollen und/oder Stütztreibrollen (32a),
und/oder
Vorrichtung zum Polieren der Treibrollen und/oder Stütztreibrollen (32b)
vorhanden ist.

5. Verfahren zum, bevorzugt automatischen, Wechsel von Treibrollen und/oder Stütztreibrollen in einer Warmwalzwerksanlage nach einem der Ansprüche 1 bis 4, wobei es die Schritte umfasst
a) Freigabe der auszuwechselnden Treibrollen und/oder Stütztreibrollen
durch eine diese enthaltende erste Treiberstation (23)
durch Öffnung eines
die auszuwechselnden Treibrollen und/oder Stütztreibrollen fixierenden
Fixierungsmechanismus
der ersten Treiberstation,
b) Entnahme der auszuwechselnden Treibrollen und/oder Stütztreibrollen zur Seite und/oder nach oben aus der ersten Treiberstation mittels eines ersten Manipulators,
c) Verfahren des
die aus der ersten Treiberstation entnommenen Treibrollen und/oder Stütztreibrollen haltenden ersten Manipulators
zu einer ersten Treiberrollenspeicherstation (27) und/oder einer ersten Treiberrollenaufbereitungsstation (28),
d) Ablegen der
von dem erste Manipulator gehaltenen, aus der ersten Treiberstation (23) entnommenen,
Treibrollen und/oder Stütztreibrollen
in der ersten Treiberrollenspeicherstation (27) und/oder der ersten Treiberrollenaufbereitungsstation (28),
e) Entnahme von in die erste Treiberstation einzusetzenden Treibrollen und/oder Stütztreibrollen
aus
der ersten Treiberrollenspeicherstation (27) und/oder der ersten Treiberrollenaufbereitungsstation (28),
oder aus
einer zweiten Treiberrollenspeicherstation (27) und/oder einer zweiten Treibetrollenaufbereitungsstation (28), mittels des ersten Manipulators (29) und/oder eines zweiten Manipulators (29),
f) Verfahren des nach Schritt e) die Treibrollen und/oder Stütztreibrollen haltenden ersten und/oder zweiten Manipulators (29) zur ersten Treiberstation,
g) Einsetzen der nach Schritt f) an der ersten Treiberstation befindlichen Treibrollen und/oder Stütztreibrollen in die erste Treiberstation mittels des ersten und/oder zweiten Manipulators (29).

6. Verfahren nach Anspruch 5, **dadurch gekennzeichnet, dass** in der ersten und/oder zweiten Treiberrollenaufbereitungsstation (28) aufbereitete Treibrollen und/oder Stütztreibrollen
mittels des ersten und/oder zweiten Manipulators (29) aus der ersten oder zweiten Treiberrollenaufbereitungsstation (28) entnommen werden,
dann
der die entnommenen Treibrollen und/oder Stütztreibrollen haltende erste und/oder zweite Manipulator (29) zur ersten und/oder zweiten Treiberrollenspeicherstation (27) verfahren wird,
und dann
die entnommenen Treibrollen und/oder Stütztreibrollen mittels des ersten und/oder zweiten Manipulators (29) in die erste
und/oder die zweite Treiberrollenspeicherstation (27) eingesetzt werden.

## Claims

1. Hot rolling mill system, including
- several hot rolling stations,
- at least one driver station (23),
- at least one coiler station (24)
arranged consecutively along a longitudinal axis of the hot rolling mill system
**characterised in that**
aside from the driver station (23) and/or coiler station (24) viewed from the hot rolling stations in the direction of the coiler station (24), at least one driver roller storage station (27) and at least one driver roller preparation station (28) are present beyond the coiler station (24) on the extension of the longitudinal axis of the hot rolling mill system,
and that at least one moveable manipulator (29) is present at least between the driver station (23) and the driver roller preparation station (28) and the driver roller storage station (27), if necessary also the hot rolling stations.

2. Hot rolling mill system according to claim 1, **characterised in that** the manipulator is a crane running on least crane runways (30) travelling above and/or adjacent to driver stations (23), coiler stations (24), driver roller preparation system and driver roller changing system, if necessary also by way of the hot rolling stations.

3. Hot rolling mill system according to claim 1 or 2, **characterized in that** an apparatus for surface examination and/or an apparatus for polishing the drive rollers and/or supporting drive rollers (31b) is attached to the manipulator.

4. Hot rolling mill system according to one of claims 1 to 3, **characterised in that**, in addition to the manipulator (29), an apparatus for surface examination of the drive rollers and/or supporting drive rollers (32a) and/or an apparatus for polishing the drive rollers and/or supporting drive rollers (32b) is present between the driver station (23) and the driver roller preparation station (28) and the driver roller storage station (27).

5. Method for the preferably automatic changeover of drive rollers and/or supporting drive rollers in a hot rolling mill system according to one of claims 1 to 4, wherein it includes the steps
a) releasing the drive rollers and/or supporting drive rollers to be replaced by means of a first driver station (23) containing the latter by opening a fixing mechanism of the first driver station which fixes the drive rollers and/or supporting drive rollers to be replaced,
b) removing the drive rollers and/or supporting drive rollers to be replaced to the side or upwards from the first driver station by means of a first manipulator,
c) moving the first manipulator supporting the drive rollers and/or supporting drive rollers removed from the first driver station to a first driver roller storage station (27) and/or a first driver roller preparation station (28),
d) depositing the drive rollers and/or supporting drive rollers supported by the first manipulator and removed from the first driver station (23) in the first driver roller storage station (27) and/or the first driver roller preparation station (28),
e) removing drive rollers and/or supporting drive rollers to be inserted into the first driver station from
the first driver roller storage station (27) and/or
the first driver roller preparation station (28)
or from
a second driver roller storage station (27) and/or
a second driver roller preparation station (28),
by means of the first manipulator (29) and/or a second manipulator (29).
f) moving the first and/or second manipulator (29) supporting the drive rollers and/or supporting drive rollers according to step e) to the first driver station,
g) inserting the drive rollers and/or supporting drive rollers located on the first driver station according to step f) into the first driver station by means of the first and/or second manipulator (29).

6. Method according to claim 5, **characterised in that** drive rollers and/or supporting drive rollers prepared in the first and/or second driver roller preparation station (28) are removed from the first or second driver roller preparation station (28) by means of the first and/or second manipulator (28),
then the first and/or second manipulator (29) supporting the removed drive rollers and/or supporting drive rollers is moved to the first and/or second driver roller storage station (27) and then
the removed drive rollers and/or supporting drive rollers are inserted into the first and/or the second driver roller storage station (27) by means of the first and/or second manipulator (29).

## Revendications

1. Installation de laminage à chaud comprenant, disposés l'un après l'autre le long d'un axe longitudinal de ladite installation,
- plusieurs postes de laminage à chaud,
- au moins un poste d'entraînement (23)
- au moins un poste de bobinage (24),
**caractérisée en ce qu'**il est prévu,
outre le poste d'entraînement (23) et/ou le poste de bobinage (24),
vu depuis les postes de laminage à chaud en direction du poste de bobinage (24),
au-delà du poste de bobinage (24) dans le prolongement de l'axe longitudinal de l'installation de laminage à chaud,
au moins un poste de stockage de cylindres d'entraînement (27) et au moins un poste de traitement de cylindres d'entraînement (28),
et **en ce qu'**il est prévu au moins un manipulateur (29) déplaçable au moins entre le poste d'entraînement (23) et le poste de traitement de cylindres d'entraînement (28) et le poste de stockage de cylindres d'entraînement (27), éventuellement également entre les postes de laminage à chaud.

2. Installation de laminage à chaud selon la revendication 1, **caractérisée en ce que** le manipulateur est une grue roulant sur des chemins de roulement (30) qui s'étendent au moins au-dessus et/ou à côté du poste d'entraînement (23), du poste de bobinage (24), de l'installation de traitement de cylindres d'entraînement et du poste de changement de cylindres d'entraînement, éventuellement également au-dessus des postes de laminage à chaud.

3. Installation de laminage à chaud selon la revendication 1 ou 2, **caractérisée en ce qu'**un dispositif de contrôle des surfaces et/ou un dispositif pour polir les cylindres d'entraînement et/ou cylindres d'entraînement de soutien (31b) est monté sur le manipulateur.

4. Installation de laminage à chaud selon l'une des revendications 1 à 3, **caractérisée en ce qu'**il est prévu, en plus du manipulateur (29),
un dispositif de contrôle des surfaces des cylindres d'entraînement et/ou cylindres d'entraînement de soutien (32a), et/ou
un dispositif pour polir les cylindres d'entraînement et/ou cylindres d'entraînement de soutien (32b),
déplaçable(s) entre le poste d'entraînement (23) et le poste de traitement des cylindres d'entraînement (28) et le poste de stockage de cylindres d'entraînement (27).

5. Procédé de changement de préférence automatique de cylindres d'entraînement et/ou cylindres d'entraînement de soutien dans une installation de laminage à chaud selon l'une des revendications 1 à 4, le procédé comprenant les étapes de
a) libération des cylindres d'entraînement et/ou cylindres d'entraînement de soutien à changer,
par un premier poste d'entraînement (23) les contenant,
en ouvrant un mécanisme de fixation
permettant de fixer les cylindres d'entraînement et/ou cylindres d'entraînement de soutien à changer
du premier poste d'entraînement,
b) extraction des cylindres d'entraînement et/ou cylindres d'entraînement de soutien à changer hors du premier poste d'entraînement, latéralement et/ou vers le haut, au moyen d'un premier manipulateur,
c) déplacement du premier manipulateur
tenant les cylindres d'entraînement et/ou cylindres d'entraînement de soutien extraits du premier poste d'entraînement
vers un premier poste de stockage de cylindres d'entraînement (27) et/ou un premier poste de traitement de cylindres d'entraînement (28),
d) dépôt des cylindres d'entraînement et/ou cylindres d'entraînement de soutien
tenus par le premier manipulateur et extraits du premier poste d'entraînement (23)
dans le premier poste de stockage de cylindres d'entraînement (27) et/ou le premier poste de traitement de cylindres d'entraînement (28),
e) extraction de cylindres d'entraînement et/ou cylindres d'entraînement de soutien à mettre en place dans le premier poste d'entraînement
hors du premier poste de stockage de cylindres d'entraînement (27) et/ou du premier poste de traitement de cylindres d'entraînement (28),
ou hors d'un deuxième poste de stockage de cylindres d'entraînement (27) et/ou d'un deuxième poste de traitement de cylindres d'entraînement (28),
au moyen du premier manipulateur (29) et/ou d'un deuxième manipulateur (29),
f) déplacement du premier et/ou deuxième manipulateur (29) tenant les cylindres d'entraînement et/ou cylindres d'entraînement de soutien après l'étape e), vers le premier poste d'entraînement,
g) mise en place des cylindres d'entraînement et/ou cylindres d'entraînement de soutien se trouvant au niveau du premier poste d'entraînement après l'étape f), dans le premier poste d'entraînement au moyen du premier et/ou deuxième manipulateur (29).

6. Procédé selon la revendication 5, **caractérisé en ce que** des cylindres d'entraînement et/ou cylindres d'entraînement de soutien, traités dans le premier et/ou deuxième poste de traitement de cylindres d'entraînement (28),
sont extraits du premier et/ou deuxième poste de traitement de cylindres d'entraînement (28) au moyen du premier et/ou deuxième manipulateur (29),
puis le premier et/ou deuxième manipulateur (29) tenant les cylindres d'entraînement et/ou cylindres d'entraînement de soutien extraits est déplacé vers le premier et/ou deuxième poste de stockage de cylindres d'entraînement (27),
et les cylindres d'entraînement et/ou cylindres d'entraînement de soutien extraits sont ensuite mis en place dans le premier et/ou deuxième poste de stockage de cylindres d'entraînement (27) au moyen du premier ou deuxième manipulateur (29).
